# FASCICULE DE BREVET EUROPEEN

(11) **EP 4 490 453 B1**
(45) Date de publication et mention de la délivrance du brevet: **12.11.2025**
(21) Numéro de dépôt: 22834886.8
(22) Date de dépôt: 07.12.2022
(51) Int. Cl.: F25B 9/00, F25B 9/06, F25B 31/00, F25B 49/02, H05K 7/00

(54) **DISPOSITIF DE CIRCULATION DE FLUIDE, INSTALLATION ET PROCÉDÉ UTILISANT UN TEL DISPOSITIF**
FLUIDZIRKULATIONSVORRICHTUNG, ANLAGE UND VERFAHREN MIT SOLCH EINER VORRICHTUNG
FLUID CIRCULATION DEVICE, INSTALLATION AND METHOD USING SUCH A DEVICE

(30) Priorité: 10.03.2022 FR 2202099
(43) Date de publication de la demande: 15.01.2025
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DURAND, Fabien, 38360 Sassenage (FR); GOND, Pierre Adrien, 38360 Sassenage (FR)
(74) Mandataire: Air Liquide
(86) Numéro de dépôt international: PCT/EP2022/084801
(87) Numéro de publication internationale: WO 2023/169709

(56) Documents cités:
- EP-A1- 0 933 603
- JP-A- H10 292 948
- US-A1- 2009 090 118

## Description

L'invention concerne un dispositif de circulation de fluide ainsi qu'une installation et un procédé utilisant un tel dispositif.

L'invention concerne plus particulièrement un dispositif de circulation de fluide notamment pour réfrigérateur ou liquéfacteur cryogénique, comprenant un carter étanche vis-à-vis de l'extérieur du dispositif et contenant une machine électrique telle qu'un moteur électrique ou un alternateur, le dispositif comprenant un circuit de gaz de cycle soumettant le gaz de cycle à un changement thermodynamique entre une pression minimale et une pression maximale lorsque le dispositif est en fonctionnement, le dispositif comprenant au moins un organe d'entraînement du gaz de cycle dans le circuit tel qu'une roue de compresseur, ledit organe d'entraînement étant accouplé en rotation à la machine électrique, le dispositif comprenant un boîtier de jonction électrique étanche vis-à-vis de l'extérieur du dispositif et dans lequel transite une circuiterie électrique ayant une première extrémité reliée à la machine électrique et une seconde extrémité reliée à au moins un raccord électrique débouchant à l'extérieur du boîtier de jonction et situé à l'extérieur du carter.

L'invention concerne en particulier un système de refroidissement d'une boîte de jonction électrique d'un moteur électrique par un flux de gaz de cycle.

Il peut en effet être nécessaire de refroidir l'enceinte d'approvisionnement électrique (boîtier de jonction) d'un moteur ou turbomachine électrique.

Ce boîtier de jonction est souvent éloigné de la circulation de gaz ou du radiateur à eau de refroidissement de la partie centrale du moteur ou de la turbomachine associé(e).

Dans des solutions connues, ce boîtier est refroidi par convection naturelle, par conduction par les parois de la boîte de jonction. De plus, la gestion de la chaleur est assurée par un dimensionnement du boîtier de jonction et l'augmentation de sa surface avec la température ambiante, du diamètre des câbles et de la taille des bougies ou raccords électriques. Ces mesures augmentent l'encombrement global de la boîte de jonction, son poids, son coût de fabrication, les risques de fuite.

De plus, en raison de sa capacité à tenir la pression, l'épaisseur des parois d'un tel boîtier limite son refroidissement par conduction. JP H10 292948 A divulgue un dispositif de circulation de fluide comprenant un carter étanche vis-à-vis de l'extérieur du dispositif et contenant une machine électrique telle qu'un moteur électrique, le dispositif comprenant un circuit de gaz de cycle soumettant le gaz de cycle à un changement thermodynamique entre une pression minimale et une pression maximale lorsque le dispositif est en fonctionnement, le dispositif comprenant au moins un organe d'entraînement du gaz de cycle dans le circuit tel qu'une roue de compresseur, ledit organe d'entraînement étant accouplé en rotation à la machine électrique, le dispositif comprenant une conduite d'amenée de gaz de cycle, le circuit de fluide comprenant une conduite de retour du gaz de cycle comprenant une première extrémité communiquant avec l'intérieur du carter et une seconde extrémité reliée au circuit.

Un but de la présente invention est de pallier tout ou partie des inconvénients de l'art antérieur relevés ci-dessus.

A cette fin, le dispositif selon l'invention, telle que définie dans la revendication 1, comprend une conduite d'amenée de gaz de cycle sous pression comprenant une première extrémité reliée à une portion du circuit dans laquelle le gaz de cycle est à une pression supérieure à la pression minimale et une seconde extrémité communiquant avec l'intérieur le boîtier de jonction, le boîtier de jonction comprenant un passage de communication avec l'intérieur du carter, le circuit de fluide comprenant une conduite de retour du gaz de cycle comprenant une première extrémité communiquant avec l'intérieur du carter et une seconde extrémité reliée au circuit, la conduite d'amenée, le passage et la conduite de retour étant configurés pour prélever une fraction du gaz de cycle s'écoulant dans le circuit pour le faire circuler dans le boîtier de jonction en vue de refroidir ce dernier avant de retourner dans le circuit.

Par ailleurs, des modes de réalisation de l'invention peuvent comporter l'une ou plusieurs des caractéristiques suivantes :
- la première extrémité de la conduite d'amenée est reliée au circuit en aval d'une sortie d'un organe d'entraînement,
- la seconde extrémité de la conduite d'amenée débouche dans le carter et/ou dans le boîtier de jonction,
- la première extrémité de la conduite de retour débouche dans le carter et/ou dans le boîtier de jonction,
- la seconde extrémité de la conduite de retour est reliée au circuit en amont d'une entrée d'un organe d'entraînement,
- le dispositif comprend un organe de régulation de débit du fluide circulant dans la conduite d'amenée,
- l'organe de régulation de débit comprend au moins l'un parmi : une vanne, un orifice calibré,
- le circuit de fluide comprend un organe de refroidissement du flux de fluide tel qu'un échangeur de chaleur disposé entre une sortie de l'organe de circulation et la première extrémité de la conduite de dérivation,
- le passage et une première extrémité de la conduite de retour sont situés à des extrémités opposées du boîtier de jonction,
- la circuiterie électrique qui transite dans le boîtier de jonction comprend un ensemble de câble(s) électrique(s), le passage comprenant un orifice de communication entre l'intérieur du boîtier de jonction et l'intérieur du carter et au travers duquel s'étend l'ensemble de câble(s),
- le dispositif comprend au moins deux carters distincts contenant chacun une machine électrique pour entraîner des organes d'entraînements respectifs, chaque machine électrique étant munie d'un boîtier de jonction électrique respectif communiquant avec le carter via un passage, le dispositif comprenant au moins deux conduites d'amenée de gaz de cycle sous pression comprenant chacune une première extrémité reliée à une portion du circuit dans laquelle le gaz de cycle est à une pression supérieure à la pression minimale et une seconde extrémité communiquant avec l'intérieur d'un boîtier de jonction correspondant,
- la première extrémité d'une première conduite d'amenée au carter d'une première machine électrique est reliée au circuit de fluide en aval de la sortie d'un premier organe d'entrainement, le dispositif comprenant une conduite de transfert ayant une première extrémité reliée au carter de la première machine électrique et une seconde extrémité débouchant dans le boîtier de jonction de la seconde machine électrique, le dispositif comprenant une conduite de retour comprenant une première extrémité communiquant avec le second carter et une seconde extrémité reliée au circuit, la première conduite d'amenée, la conduite de transfert, les passages et la conduite de retour étant configurés pour prélever une fraction du flux fluide s'écoulant dans le circuit de fluide pour le faire circuler en série dans les boîtiers de jonction en vue de refroidir ces derniers avant de retourner dans le circuit,
- le dispositif comporte deux conduites d'amenée ayant de premières extrémités reliée au circuit et de secondes extrémités communiquant en parallèle respectivement avec les deux boîtiers de jonction et/ou avec les deux carters,
- les premières extrémités des deux conduites d'amenée sont reliées à une même portion du circuit.

L'invention concerne également une installation de réfrigération et/ou de liquéfaction comprenant un réfrigérateur comportant un circuit travail d'un gaz de cycle, ledit circuit comprenant, disposés en série, au moins un étage de compression du gaz de cycle, au moins un organe de refroidissement du gaz de cycle, au moins un étage de détente du gaz de cycle et un au moins un organe de réchauffage du gaz de cycle, l'installation comprenant un dispositif de circulation selon l'une quelconque des caractéristique ci-dessus ou ci-dessous dans laquelle l'organe d'entrainement comprend une roue de compresseur formant un étage de compression.

Selon d'autres particularités possibles :
- le au moins un organe de réchauffage du gaz de cycle comprend un échangeur de chaleur en échange thermique avec un élément à refroidir, par exemple un flux de fluide,
- le gaz de cycle comprend au moins l'un parmi : de l'azote, de l'hélium, de l'hydrogène, de l'argon, du néon.

L'invention, telle que définie dans la revendication 18, concerne également un procédé de refroidissement d'un boîtier de jonction électrique d'un moteur électrique d'un dispositif de circulation conforme à l'une quelconque des caractéristiques ci-dessus ou ci-dessous ou d'une installation précitée, le procédé comprenant une étape de prélèvement d'une fraction du flux fluide s'écoulant dans le circuit de fluide et de mise en circulation de cette fraction de fluide dans le boîtier de jonction en vue de refroidir ce dernier puis une étape de renvoi de cette fraction de fluide dans le circuit de fluide.

### Selon d'autres particularités possibles :

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
[Fig.1] représente une vue schématique et partielle illustrant un premier exemple de structure et de fonctionnement possible d'un dispositif selon l'invention,
[Fig.2] représente une vue schématique et partielle illustrant un premier exemple de structure et de fonctionnement possible d'une installation selon l'invention,
[Fig.3] représente une vue schématique et partielle illustrant un deuxième exemple de structure et de fonctionnement possible d'une installation selon l'invention,
[Fig.4] représente une vue en coupe, schématique et partielle illustrant un premier exemple de réalisation possible d'un détail du boîtier de jonction du dispositif ou de l'installation selon l'invention,
[Fig.5] représente une vue schématique et partielle illustrant un second exemple de structure et de fonctionnement possible d'un dispositif selon l'invention,
[Fig.6] représente une vue en coupe, schématique et partielle illustrant un deuxième exemple de réalisation possible d'un détail du boîtier de jonction du dispositif ou de l'installation selon l'invention,
[Fig.7] représente une vue en coupe, schématique et partielle illustrant un troisième exemple de réalisation possible d'un détail du boîtier de jonction du dispositif ou de l'installation selon l'invention,
[Fig.8] représente une vue schématique et partielle illustrant un troisième exemple de structure et de fonctionnement possible d'une installation selon l'invention.

Le dispositif 1 de circulation de fluide illustré à titre d'exemple à la [Fig.1] est de préférence destiné à être utilisé dans un réfrigérateur ou liquéfacteur cryogénique utilisant un gaz de cycle. Bien entendu il pourrait être utilisé dans d'autres dispositifs tels qu'un appareil de compression par exemple (notamment compresseur non cryogénique).

Le dispositif 1 comprend un carter 2 étanche vis-à-vis de l'extérieur du dispositif et contenant un moteur 3 électrique, au moins un organe 4 d'entrainement de fluide tel qu'une roue de compresseur montée sur un arbre 20 entraîné en rotation par le moteur 3 électrique pour former un étage de compression du gaz de cycle. Le dispositif 1 comprend un circuit 5 de gaz de cycle et comprenant une portion aval reliée à une sortie de l'organe 4 d'entrainement (sortie de l'étage de compression par exemple).

Le dispositif 1 comprend un boîtier 6 de jonction électrique étanche vis-à-vis de l'extérieur du dispositif et dans lequel transite une circuiterie 8 électrique. Le boîtier 6 de jonction est par exemple monté sur ou solidaire du carter 2. Par exemple le boîtier 6 de jonction est un boîtier distinct du carter 2 et communiquant avec le carter 2 via un ou plusieurs passage(s) ou orifice(s). De même au moins une partie des parois délimitant le boîtier 8 de jonction peut être commune et confondue avec une partie d'au moins une parois délimitant le carter 2.

La circuiterie 8 électrique a une première extrémité reliée au moteur 3 (via un passage 9 au travers du boîtier 6 et carter 2 ou autre) et une seconde extrémité reliée à au moins un raccord 7 électrique débouchant à l'extérieur du boîtier 6 de jonction. Le raccord 7 électrique est typiquement situé à l'extérieur du carter 2 (et du dispositif 1 le cas échéant).

Comme illustré, la circuiterie 8 électrique qui transite dans le boîtier 6 de jonction peut comprendre un ensemble de câble(s) électrique(s). Ces câbles peuvent être raccordé à au moins un raccord 7, par exemple de type mâle, qui est monté et fait saillie par exemple sur une paroi ou couvercle qui referme de façon étanche le boîtier 6 (par exemple via un ensemble de fixation à vis ou goujon et un système d'étanchéité cf. [Fig.4]). Par exemple le ou les raccords 7 sont entourés d'une paroi de protection. Le raccord 7 forme ainsi une jonction électrique qui est extérieure au dispositif 1 et notamment à température ambiante tandis que l'intérieur du boîtier 6 de jonction contient une atmosphère protégée de l'extérieur, par exemple un volume gazeux à composition et pression déterminée.

Le circuit 5 comprend une conduite 15 d'amenée comprenant une première extrémité reliée à une portion du circuit 5 dans laquelle le gaz de travail n'est pas à sa pression minimale dans le circuit 5 (typiquement en aval d'un étage de compression) et une seconde extrémité débouchant dans le boîtier 6 de jonction.

Le boîtier 6 de jonction comprend en outre au moins un passage 9 de communication avec l'intérieur du carter 2 du moteur. Le cas échéant tout ou partie de la circuiterie électrique (câbles...) peut passer via ce passage 9 comme schématisé à la [Fig.4].

Le circuit 5 comprend une conduite 25 de retour comprenant une première extrémité communiquant avec l'intérieur du carter 2 et une seconde extrémité reliée au circuit 5, dans une portion du circuit dans laquelle le gaz de travail n'est pas à sa pression maximale, notamment à une pression égale ou supérieure à la pression minimale, par exemple en amont de l'organe 4 de compression. La conduite 15 d'amenée, le passage 9 et la conduite 25 de retour sont ainsi configurés pour prélever une fraction du flux de gaz de travail sous pression s'écoulant dans le circuit 5 pour le faire circuler dans le boîtier 6 de jonction en vue de refroidir ce dernier avant de retourner dans le circuit 5.

Ceci permet de refroidir l'enceinte d'approvisionnement électrique (boîtier 6 de jonction) d'un moteur 3 ou d'une turbomachine par exemple à l'aide d'un débit de gaz de cycle sous pression mis en circulation dans la partie hermétique (ou semi-hermétique) d'un boîtier 6 de jonction. Ce débit de fluide peut être permis par l'apport et l'extraction de gaz (ou liquide) au travers de tuyauteries, cavités usinées et ou de passages de câbles par exemple.

En particulier, comme illustré à la [Fig.4], le passage 9 peut comprendre un orifice de communication entre l'intérieur du le boîtier 6 de jonction et l'intérieur du carter 2 et au travers duquel transite l'ensemble de câble(s).

De préférence, le passage 9 et la première extrémité de la conduite 25 de retour qui débouche dans le boîtier 6 de jonction sont situés à des extrémités opposées du boîtier 6 de jonction pour favoriser ainsi un brassage et un refroidissement efficace par le flux de fluide de cycle.

L'entraînement de ce débit de fluide de refroidissement peut être réalisé par une perte de charge dynamique entre le point d'injection et de décharge du moteur ou des tuyauteries s'y connectant.

Comme illustré, de préférence, le circuit 5 peut comprendre un organe 11 de régulation de débit du fluide circulant dans la conduite 15 de dérivation, par exemple une vanne, un orifice calibré ou tout autre organe approprié (vanne pilotée par exemple). L'organe 11 de régulation de débit peut être disposé sur le la conduite 15 d'amenée.

Comme illustré, le circuit 5 peut comprendre avantageusement un organe 12 de refroidissement du flux de fluide tel qu'un échangeur de chaleur disposés de préférence entre l'organe 4 de circulation (étage de compression) et la première extrémité de la conduite 15 d'amenée. Cet organe 12 de refroidissement peut être un échangeur de chaleur de refroidissement disposé classiquement en sortie d'un étage de compression pour refroidir le flux de gaz de cycle comprimé (par échange de de chaleur avec un caloporteur, tel que de l'eau ou autre fluide par exemple).

Le dispositif 1 de circulation de fluide illustré à titre d'exemple à la [Fig.1] est un moto-turbo compresseur comprenant une roue de compression et une turbine 16 montés sur l'arbre 20 du moteur 3. Bien entendu ceci n'est qu'un exemple non limitatif car l'invention pourrait s'appliquer à un simple moto compresseur (moteur entraînant une seule ou plusieurs roues de compression) ou tout autre agencement (une ou plusieurs roues de compression et une ou plusieurs turbines).

La [Fig.2] décrit un exemple de mise en œuvre dans un réfrigérateur ou liquéfacteur produisant une puissance froide en soumettant un gaz de cycle à un cycle thermodynamique dans un circuit de travail.

Le circuit 5 de travail peut comporter, disposés en série, au moins un étage 4 de compression du gaz de cycle, au moins un organe 12, 14 de refroidissement du gaz de cycle (échangeur(s) de chaleur par exemple), au moins un étage 16 de détente du gaz de cycle (turbine(s) ou vanne(s) par exemple) et un au moins un organe 17, 14 de réchauffage du gaz de cycle (échangeur(s) de chaleur par exemple). L'organe 4 de compression (au moins un étage) peut comporter un dispositif 1de circulation du type précité.

Un échangeur de chaleur 12 de refroidissement du gaz de cycle en sortie de l'étage de compression peut assurer le refroidissement du gaz de cycle qui sera utilisé pour refroidir le boîtier 6 de jonction.

Le refroidissement et réchauffage du gaz de cycle peuvent être assurés par au moins un échangeur 14 de chaleur à contre-courant recevant un flux de gaz de cycle à des températures distinctes dans le cycle. A son extrémité la plus froide dans le cycle, le gaz de cycle peut être réchauffé en cédant ses frigories par échange thermique avec un organe à refroidir dans un échangeur 17 de chaleur (flux 13 de fluide à refroidir ou à liquéfier par exemple).

L'invention peut s'appliquer à un dispositif (réfrigérateur ou autre) comportant plusieurs moteurs 3 ayant chacun un boîtier 6 de jonction électrique. Tout ou partie des moteurs peut comporter un système de refroidissement respectif du type décrit ci-dessus. En variante ou en combinaison, des moteurs peuvent partager ou mutualiser tout ou partie du système de refroidissement décrit ci-dessus.

Dans l'exemple non limitatif de la [Fig.3], l'installation 10 de réfrigération/liquéfaction comprend deux moteurs 3 et les deux boîtiers 6 de jonctions correspondants sont refroidis par un même flux de gaz de cycle. Le dispositif comprend dans cet exemple un étage de détente (une turbine 16).

Plus précisément, chaque moteur 3 est muni d'un boîtier 6 de jonction électrique respectif communiquant avec le carter 2 correspondant via un passage 9. La conduite 15 d'amenée comprend une première extrémité reliée au circuit 5, par exemple au niveau d'une portion en aval de l'organe 4 d'entrainement d'un premier moteur 3 (par exemple à la sortie du second étage de compression du gaz de cycle).

Le dispositif 1 comprend une conduite 35 de transfert ayant une première extrémité reliée au carter 2 du premier moteur 3 et une seconde extrémité débouchant dans le boîtier 6 de jonction du second moteur 3 (du premier étage de compression en amont dans le circuit de travail du gaz de cycle). Comme illustré, la conduite 35 de transfert comprend de préférence un organe 13 de refroidissement du flux de fluide de cycle tel qu'un échangeur de chaleur refroidi par un caloporteur (eau, air ou autre) pour refroidir le gaz de cycle avant de venir refroidir le second boîtier 6 de jonction.

La conduite 25 de retour comprend une première extrémité communiquant avec l'intérieur du carter 2 du second moteur 3 et une seconde extrémité reliée à une portion du circuit 5 de fluide, par exemple en amont du premier étage de compression. Comme schématisé en pointillé, la conduite 25 de retour peut comprendre facultativement un organe 25 de refroidissement du flux de gaz de cycle (échangeur de chaleur ou autre) avant sa réinjection en amont d'un étage de compression.

Ainsi, la conduite 15 d'amenée, la conduite 35 de transfert, les passages 9 et la conduite 25 de retour permettent de prélever une fraction du gaz de cycle comprimé pour le faire circuler en série dans les boîtiers 6 de jonction en vue de refroidir ces derniers avant de retourner dans le circuit 5.

L'exemple de la [Fig.3] possède deux étages de compression en série de gaz de cycle ayant un échangeur 12 de refroidissement en sortie de chaque étage de compression. De même, le dispositif illustré possède un seul étage de détente (une turbine 16).

Bien entendu, l'invention peut s'appliquer à tout autre type d'architecture d'installation et notamment tout type de réfrigérateur ou de liquéfacteur cryogénique (typiquement amenant un gaz de travail à une température inférieure à -150°C) à un ou plusieurs étages de compression et étages de détente avec un nombre de moteurs différent.

La variante de la [Fig.8] se distingue de celle de la [Fig.3] uniquement en ce que la première extrémité de la conduite 15 d'amenée est raccordée entre les deux compresseurs 4 en série, par exemple en aval de l'échangeur 12 de refroidissement.

De plus, l'invention peut s'appliquer à un dispositif 1 dans lequel le moteur 3 (ou au moins un des moteurs) est remplacé par toute autre machine électrique, par exemple un alternateur. Dans ce cas, l'organe 4 d'entraînement peut comprendre une turbine. La ou les turbines 16 peuvent être prévues pour la récupération de travail mécanique destiné à produire de la puissance électrique.

De même, la première extrémité de la conduite d'amenée peut être raccordée en aval d'un autre organe du circuit 5, notamment en aval d'un organe 4 différent de celui entrainé ou accouplé à la machine 3 électrique dont le boîtier 6 de jonction doit être refroidi.

Typiquement, la première extrémité de la ou des conduites 15 d'amenée est de préférence reliée à un point du circuit où la pression du gaz de cycle est plus élevée que la pression la plus basse du gaz de cycle dans le circuit 5. En effet, le gaz de cycle est soumis dans le circuit 5 à une transformation thermodynamique (notamment un cycle de compression/détente) entre au moins deux états à des pressions basse (minimale) et haute (maximale). Le gaz de cycle qui est prélevé dans le circuit 5 pour refroidir au moins un boîtier 6 de jonction est de préférence à une pression supérieure à sa pression minimale dans le circuit 5.

Par exemple, ce gaz de cycle est prélevé dans le circuit 5 en aval d'au moins un des compresseurs 4 du circuit 5.

Par exemple, ce gaz de cycle est prélevé en aval du compresseur 4 accouplé en rotation sur l'arbre du moteur 3 dont le boîtier 6 de jonction doit être refroidi. Cependant, cette première extrémité de la conduite 15 d'amenée peut être reliée à la sortie d'un autre compresseur 4 (ou autre organe 4) accouplé à un autre moteur 3 ou machine électrique du dispositif 1.

De même, la seconde extrémité de la conduite 25 de retour est de préférence raccordée à une portion du circuit dans laquelle la pression du gaz de cycle est relativement basse (inférieure à la pression maximale), par exemple à l'admission de l'un des compresseurs 4. Par exemple, la conduite 25 de retour est raccordée à l'admission du compresseur 4 accouplé (entraîné) par le moteur 4 dont le boîtier 6 de jonction est refroidi par le gaz de cycle.

Dans la variante illustrée à la [Fig.5], le dispositif comprend deux moteurs 3 entraînant chacun un compresseur 4. Un des moteurs 3 est également accouplé à une turbine 16 via le même arbre entraînant le compresseur.

Classiquement, chaque moteur 3 peut comporter un stator 32 et un rotor 31 accouplé à un arbre tournant portant les roues (compresseur(s) 4 et turbine(s) 16).

Dans cet exemple deux conduites 15 d'amenée ont une première extrémité (commune dans cette exemple) raccordée en aval d'un premier 4 des deux compresseurs 4 en série, par exemple en val d'un échangeur 12 de refroidissement du gaz de cycle comprimé. Les secondes extrémités des deux conduites 15 d'amenée sont raccordées en parallèle respectivement aux deux carters 2. Le gaz de cycle sous pression transite ensuite dans les boîtiers 6 de jonction via les passages 9 et ressort du boîtier 6 et du carter 2 via des conduites 25 de retour. Les deux conduites 25 de retour peuvent se raccorder à nouveau à l'entrée d'un même compresseur 4, par exemple au premier 4 des deux compresseurs en série. Ainsi, le gaz de cycle sous pression utilisé pour le refroidissement du boîtier 6 de jonction peut transiter au préalable dans le carter 2 correspondant avant de transiter dans le boîtier 6 de jonction.

Comme illustré, le dispositif 1 peut comporter en outre une conduite 21 dérivant une partie de ce gaz de cycle sous pression vers un système 18 de labyrinthe au niveau de paliers de l'arbre du moteur 3. Typiquement ce système 18 de labyrinthe est prévu pour séparer l'atmosphère gazeuse dans le carter 2 vis-à-vis de l'extérieur. C'est-à-dire qu'une conduite 21 peut être raccordée en parallèle à la conduite 15 d'amenée vers un labyrinthe (ou tout système de palier). Cette conduite 21 (tout comme la conduite 15 d'amenée) comporte de préférence un système de vanne 22 permettant l'ouverture ou la fermeture de manière indépendante selon le besoin.

La [Fig.6] illustre que la seconde extrémité de la conduite 15 d'amenée peut déboucher dans le carter 2 et dans le boîtier 6 de jonction. Un flux majoritaire (par exemple de l'ordre de 90% du flux) alimente le carter 2 en vue de son refroidissement), le reste du flux alimente l'intérieur du boîtier 6 de jonction. Le flux de gaz de cycle qui refroidit le boîtier 6 de jonction rejoint le carter 2 via une portion de la conduite 25 de retour qui peut contenir les câbles électriques (formant le passage 9). Les flux de gaz de cycle de refroidissement sont symbolisés par des flèches courbes.

Dans le mode de réalisation de la [Fig.7], la seconde extrémité de la conduite 15 d'amenée débouche dans le carter 2, le flux de gaz de cycle transite ensuite dans le boîtier 6 de jonction via au moins un passage 9 et repart ensuite dans le volume 2 du carter 2. Ainsi, le gaz de cycle injectée passe d'abord dans le carter 2 moteur et atteint ensuite le boîtier 6 de jonction en passant par exemple au même endroit que les câbles électriques.

Ainsi, le gaz de cycle sous pression peut être prélevé par la première extrémité d'au moins une conduite 15 d'amenée à tout endroit approprié du circuit 5 pour être amenés dans un boîtier 6 de jonction directement ou via un carter 2 ou autre.

L'invention permet de prévoir des boîtiers 6 de jonctions compacts tout en assurant un refroidissement efficace de ces derniers.

Dans le cas d'applications utilisant des fréquences égales ou supérieures à 100Hz les courants électriques circulent préférentiellement en surface des matériaux conducteurs. Le dispositif est particulièrement adapté pour refroidir des éléments avec de tels effets de peau en réduisant la température des surfaces.

Dans l'exemple représenté un seul raccord 7 électrique est représenté mais l'invention pourrait s'appliquer à des boîtiers 6 de jonction comprenant plusieurs raccords ou bougies en fonction du nombre de phases du moteur électrique et de raccords ou bougies nécessaires pour alimenter le moteur électrique.

L'efficacité du refroidissement permet en outre une diminution de la section des câbles et autres organes électriques dans le boîtier 6 de jonction.

L'invention permet ainsi une amélioration du comportement thermique et de la tenue à la pression de la jonction électrique à un moteur.

## Revendications

1. Dispositif de circulation de fluide notamment pour réfrigérateur ou liquéfacteur cryogénique, comprenant un carter (2) étanche vis-à-vis de l'extérieur du dispositif (1) et contenant une machine (3) électrique telle qu'un moteur électrique ou un alternateur, le dispositif (1) comprenant un circuit (5) de gaz de cycle soumettant le gaz de cycle à un changement thermodynamique entre une pression minimale et une pression maximale lorsque le dispositif est en fonctionnement, le dispositif comprenant au moins un organe (4) d'entraînement du gaz de cycle dans le circuit (3) tel qu'une roue de compresseur, ledit organe (4) d'entraînement étant accouplé en rotation à la machine (3) électrique, le dispositif (1) comprenant un boîtier (6) de jonction électrique étanche vis-à-vis de l'extérieur du dispositif et dans lequel transite une circuiterie (8) électrique ayant une première extrémité reliée à la machine (3) électrique et une seconde extrémité reliée à au moins un raccord (7) électrique débouchant à l'extérieur du boîtier (6) de jonction et situé à l'extérieur du carter (2), le dispositif (1) comprenant une conduite (15) d'amenée de gaz de cycle sous pression comprenant une première extrémité reliée à une portion du circuit (5) dans laquelle le gaz de cycle est à une pression supérieure à la pression minimale et une seconde extrémité communiquant avec l'intérieur le boîtier (6) de jonction, le boîtier (6) de jonction comprenant un passage (9) de communication avec l'intérieur du carter (2), le circuit (5) de fluide comprenant une conduite (25) de retour du gaz de cycle comprenant une première extrémité communiquant avec l'intérieur du carter (2) et une seconde extrémité reliée au circuit (5), la conduite (15) d'amenée, le passage (9) et la conduite (25) de retour étant configurés pour prélever une fraction du gaz de cycle s'écoulant dans le circuit (5) pour le faire circuler dans le boîtier (6) de jonction en vue de refroidir ce dernier avant de retourner dans le circuit (5).

2. Dispositif selon la revendication 1, dans lequel la première extrémité de la conduite (15) d'amenée est reliée au circuit (5) en aval d'une sortie d'un organe (4) d'entraînement.

3. Dispositif selon la revendication 1 ou 2, dans lequel la seconde extrémité de la conduite (15) d'amenée débouche dans le carter (2) et/ou dans le boîtier (6) de jonction.

4. Dispositif selon l'une quelconque des revendications 1 à 3, dans lequel la première extrémité de la conduite (25) de retour débouche dans le carter (2) et/ou dans le boîtier (6) de jonction.

5. Dispositif selon l'une quelconque des revendications 1 à 4, dans lequel la seconde extrémité de la conduite (25) de retour est reliée au circuit (5) en amont d'une entrée d'un organe (4) d'entraînement.

6. Dispositif selon l'une quelconque des revendications 1 à 5, comprenant un organe (11) de régulation de débit du fluide circulant dans la conduite (15) d'amenée.

7. Dispositif selon la revendication 6, dans lequel l'organe (11) de régulation de débit comprend au moins l'un parmi : une vanne, un orifice calibré.

8. Dispositif selon l'une quelconque des revendications 1 à 7, dans lequel le circuit (5) de fluide comprend un organe (12) de refroidissement du flux de fluide tel qu'un échangeur de chaleur disposé entre une sortie de l'organe (4) de circulation et la première extrémité de la conduite (15) de dérivation.

9. Dispositif selon l'une quelconque des revendications 1 à 8, dans lequel le passage (9) et une première extrémité de la conduite (25) de retour sont situés à des extrémités opposées du boîtier (6) de jonction.

10. Dispositif selon l'une quelconque des revendications 1 à 9, dans lequel la circuiterie (8) électrique qui transite dans le boîtier (6) de jonction comprend un ensemble de câble(s) électrique(s) et dans lequel le passage (9) comprend un orifice de communication entre l'intérieur du boîtier (6) de jonction et l'intérieur du carter (2) et au travers duquel s'étend l'ensemble de câble(s).

11. Dispositif selon l'une quelconque des revendications 1 à 10 comprenant au moins deux carters (2) distincts contenant chacun une machine (3) électrique pour entraîner des organes (4) d'entraînements respectifs, chaque machine (3) électrique étant munie d'un boîtier (6) de jonction électrique respectif communiquant avec le carter (2) via un passage (9), le dispositif comprenant au moins deux conduites (15) d'amenée de gaz de cycle sous pression comprenant chacune une première extrémité reliée à une portion du circuit (5) dans laquelle le gaz de cycle est à une pression supérieure à la pression minimale et une seconde extrémité communiquant avec l'intérieur d'un boîtier (6) de jonction correspondant.

12. Dispositif selon la revendication 11, dans lequel la première extrémité d'une première conduite (15) d'amenée au carter d'une première machine (3) électrique est reliée au circuit (5) de fluide en aval de la sortie d'un premier organe (4) d'entrainement, le dispositif comprenant une conduite (35) de transfert ayant une première extrémité reliée au carter (2) de la première machine (3) électrique et une seconde extrémité débouchant dans le boîtier (6) de jonction de la seconde machine (3) électrique, le dispositif (1) comprenant une conduite (25) de retour comprenant une première extrémité communiquant avec le second carter (2) et une seconde extrémité reliée au circuit (5), la première conduite (15) d'amenée, la conduite (35) de transfert, les passages (9) et la conduite (25) de retour étant configurés pour prélever une fraction du flux fluide s'écoulant dans le circuit (5) de fluide pour le faire circuler en série dans les boîtiers (6) de jonction en vue de refroidir ces derniers avant de retourner dans le circuit (5).

13. Dispositif selon la revendication 11, comportant deux conduites (15) d'amenée ayant de premières extrémités reliée au circuit (3) et de secondes extrémités communiquant en parallèle respectivement avec les deux boîtiers (6) de jonction et/ou avec les deux carters (2).

14. Dispositif selon la revendication 13, dans lequel les premières extrémités des deux conduites (15) d'amenée sont reliées à une même portion du circuit (3).

15. Installation (10) de réfrigération et/ou de liquéfaction comprenant un réfrigérateur comportant un circuit (5) travail d'un gaz de cycle, ledit circuit comprenant, disposés en série, au moins un étage (4) de compression du gaz de cycle, au moins un organe (12, 14) de refroidissement du gaz de cycle, au moins un étage (16) de détente du gaz de cycle et un au moins un organe (17, 14) de réchauffage du gaz de cycle, comprenant un dispositif (1) de circulation selon l'une quelconque des revendications 1 à 15 dans lequel l'organe (4) d'entrainement comprend une roue de compresseur formant un étage de compression.

16. Installation selon la revendication 15, dans lequel le au moins un organe de réchauffage du gaz de cycle comprend un échangeur (17) de chaleur en échange thermique avec un élément (19) à refroidir, par exemple un flux de fluide.

17. Installation selon la revendication 15 ou 16, dans lequel le gaz de cycle comprend au moins l'un parmi : de l'azote, de l'hélium, de l'hydrogène, de l'argon, du néon.

18. Procédé de refroidissement d'un boîtier (6) de jonction électrique d'un moteur (2) électrique d'un dispositif de circulation conforme à l'une quelconque des revendications 1 à 14 ou d'une installation conforme à l'une quelconque des revendications 15 à 17, comprenant une étape de prélèvement d'une fraction du flux fluide s'écoulant dans le circuit (5) de fluide et de mise en circulation de cette fraction de fluide dans le boîtier (6) de jonction en vue de refroidir ce dernier puis une étape de renvoi de cette fraction de fluide dans le circuit (5) de fluide.

## Patentansprüche

1. Vorrichtung zur Fluidzirkulation, insbesondere für einen Kühlschrank oder einen kryogenen Verflüssiger, umfassend ein Gehäuse (2), das gegenüber der Außenseite der Vorrichtung (1) abgedichtet ist und eine elektrische Maschine (3) wie einen Elektromotor oder einen Generator enthält, wobei die Vorrichtung (1) einen Kreisgas-Kreislauf (5) umfasst, der das Kreisgas einer thermodynamischen Änderung zwischen einem minimalen Druck und einem maximalen Druck unterzieht, wenn die Vorrichtung in Betrieb ist, wobei die Vorrichtung mindestens ein Mittel (4) zum Antreiben des Kreisgases im Kreislauf (3) wie ein Verdichterrad umfasst, wobei das genannte Antriebsmittel (4) drehgekoppelt mit der elektrischen Maschine (3) ist, wobei die Vorrichtung (1) einen elektrischen Anschlusskasten (6) umfasst, der gegenüber der Außenseite der Vorrichtung abgedichtet ist und in dem eine elektrische Schaltung (8) verläuft, die ein erstes Ende aufweist, das mit der elektrischen Maschine (3) verbunden ist, und ein zweites Ende, das mit mindestens einem elektrischen Verbinder (7) verbunden ist, der zur Außenseite des Anschlusskastens (6) mündet und sich außerhalb des Gehäuses (2) befindet, wobei die Vorrichtung (1) eine Zuleitung (15) für unter Druck stehendes Kreisgas umfasst, die ein erstes Ende aufweist, das mit einem Abschnitt des Kreislaufs (5) verbunden ist, in dem das Kreisgas einen höheren Druck als den minimalen Druck aufweist, und ein zweites Ende, das mit dem Inneren des Anschlusskastens (6) in Verbindung steht, wobei der Anschlusskasten (6) einen Verbindungskanal (9) mit dem Inneren des Gehäuses (2) umfasst, wobei der Fluidkreislauf (5) eine Rückleitung (25) für das Kreisgas umfasst, die ein erstes Ende aufweist, das mit dem Inneren des Gehäuses (2) in Verbindung steht, und ein zweites Ende, das mit dem Kreislauf (5) verbunden ist, wobei die Zuleitung (15), der Kanal (9) und die Rückleitung (25) so konfiguriert sind, dass sie einen Bruchteil des im Kreislauf (5) strömenden Kreisgases entnehmen, um es im Anschlusskasten (6) zirkulieren zu lassen, um diesen zu kühlen, bevor es in den Kreislauf (5) zurückkehrt.

2. Vorrichtung nach Anspruch 1, wobei das erste Ende der Zuleitung (15) mit dem Kreislauf (5) stromabwärts eines Auslasses eines Antriebsmittels (4) verbunden ist.

3. Vorrichtung nach Anspruch 1 oder 2, wobei das zweite Ende der Zuleitung (15) in das Gehäuse (2) und/oder in den Anschlusskasten (6) mündet.

4. Vorrichtung nach einem der Ansprüche 1 bis 3, wobei das erste Ende der Rückleitung (25) in das Gehäuse (2) und/oder in den Anschlusskasten (6) mündet.

5. Vorrichtung nach einem der Ansprüche 1 bis 4, wobei das zweite Ende der Rückleitung (25) mit dem Kreislauf (5) stromaufwärts eines Einlasses eines Antriebsmittels (4) verbunden ist.

6. Vorrichtung nach einem der Ansprüche 1 bis 5, umfassend ein Organ (11) zur Regelung des Durchflusses des in der Zuleitung (15) zirkulierenden Fluids.

7. Vorrichtung nach Anspruch 6, wobei das Organ (11) zur Durchflussregelung mindestens eines von Folgendem umfasst: ein Ventil, eine kalibrierte Öffnung.

8. Vorrichtung nach einem der Ansprüche 1 bis 7, wobei der Fluidkreislauf (5) ein Organ (12) zur Kühlung des Fluidstroms umfasst, wie einen Wärmetauscher, der zwischen einem Auslass des Zirkulationsorgans (4) und dem ersten Ende der Abzweigleitung (15) angeordnet ist.

9. Vorrichtung nach einem der Ansprüche 1 bis 8, wobei der Kanal (9) und ein erstes Ende der Rückleitung (25) an entgegengesetzten Enden des Anschlusskastens (6) angeordnet sind.

10. Vorrichtung nach einem der Ansprüche 1 bis 9, wobei die elektrische Schaltung (8), die durch den Anschlusskasten (6) verläuft, einen Satz elektrischer Kabel umfasst und wobei der Kanal (9) eine Verbindungsöffnung zwischen dem Inneren des Anschlusskastens (6) und dem Inneren des Gehäuses (2) umfasst, und durch die sich der Satz von Kabeln erstreckt.

11. Vorrichtung nach einem der Ansprüche 1 bis 10, umfassend mindestens zwei getrennte Gehäuse (2), die jeweils eine elektrische Maschine (3) zum Antreiben jeweiliger Antriebsmittel (4) enthalten, wobei jede elektrische Maschine (3) mit einem jeweiligen elektrischen Anschlusskasten (6) versehen ist, der über einen Kanal (9) mit dem Gehäuse (2) in Verbindung steht, wobei die Vorrichtung mindestens zwei Zuleitungen (15) für unter Druck stehendes Kreisgas umfasst, die jeweils ein erstes Ende aufweisen, das mit einem Abschnitt des Kreislaufs (5) verbunden ist, in dem das Kreisgas einen höheren Druck als den minimalen Druck aufweist, und ein zweites Ende, das mit dem Inneren eines entsprechenden Anschlusskastens (6) in Verbindung steht.

12. Vorrichtung nach Anspruch 11, wobei das erste Ende einer ersten Zuleitung (15) zum Gehäuse einer ersten elektrischen Maschine (3) mit dem Fluidkreislauf (5) stromabwärts des Auslasses eines ersten Antriebsorgans (4) verbunden ist, wobei die Vorrichtung eine Transferleitung (35) umfasst, die ein erstes Ende aufweist, das mit dem Gehäuse (2) der ersten elektrischen Maschine (3) verbunden ist, und ein zweites Ende, das in den Anschlusskasten (6) der zweiten elektrischen Maschine (3) mündet, wobei die Vorrichtung (1) eine Rückleitung (25) umfasst, die ein erstes Ende aufweist, das mit dem zweiten Gehäuse (2) in Verbindung steht, und ein zweites Ende, das mit dem Kreislauf (5) verbunden ist, wobei die erste Zuleitung (15), die Transferleitung (35), die Kanäle (9) und die Rückleitung (25) so konfiguriert sind, dass sie einen Bruchteil des im Fluidkreislauf (5) strömenden Fluidstroms entnehmen, um ihn in Reihe in den Anschlusskästen (6) zirkulieren zu lassen, um diese zu kühlen, bevor er in den Kreislauf (5) zurückkehrt.

13. Vorrichtung nach Anspruch 11, die zwei Zuleitungen (15) aufweist, deren erste Enden mit dem Kreislauf (3) verbunden sind und deren zweite Enden parallel jeweils mit den beiden Anschlusskästen (6) und/oder mit den beiden Gehäusen (2) in Verbindung stehen.

14. Vorrichtung nach Anspruch 13, wobei die ersten Enden der beiden Zuleitungen (15) mit demselben Abschnitt des Kreislaufs (3) verbunden sind.

15. Anlage (10) zur Kühlung und/oder Verflüssigung, umfassend einen Kühlschrank mit einem Arbeitskreislauf (5) eines Kreisgases, wobei der genannte Kreislauf in Reihe angeordnet umfasst: mindestens eine Verdichtungsstufe (4) des Kreisgases, mindestens ein Kühlaggregat (12, 14) für das Kreisgas, mindestens eine Entspannungsstufe (16) des Kreisgases und mindestens ein Wiedererwärmungsorgan (17, 14) für das Kreisgas, umfassend eine Zirkulationsvorrichtung (1) nach einem der Ansprüche 1 bis 14, wobei das Antriebsorgan (4) ein Verdichterrad umfasst, das eine Verdichtungsstufe bildet.

16. Anlage nach Anspruch 15, wobei das mindestens eine Wiedererwärmungsorgan für das Kreisgas einen Wärmetauscher (17) im Wärmeaustausch mit einem zu kühlenden Element (19), beispielsweise einem Fluidstrom, umfasst.

17. Anlage nach Anspruch 15 oder 16, wobei das Kreisgas mindestens eines von Folgendem umfasst: Stickstoff, Helium, Wasserstoff, Argon, Neon.

18. Verfahren zur Kühlung eines elektrischen Anschlusskastens (6) eines Elektromotors (2) einer Zirkulationsvorrichtung nach einem der Ansprüche 1 bis 14 oder einer Anlage nach einem der Ansprüche 15 bis 17, umfassend einen Schritt der Entnahme eines Bruchteils des im Fluidkreislauf (5) strömenden Fluidstroms und der Zirkulation dieses Fluidbruchteils im Anschlusskasten (6) zur Kühlung desselben, gefolgt von einem Schritt der Rückführung dieses Fluidbruchteils in den Fluidkreislauf (5).

## Claims

1. A fluid circulation device, particularly for a refrigerator or cryogenic liquefier, comprising a casing (2) sealed with respect to the outside of the device (1) and containing an electric machine (3) such as an electric motor or an alternator, the device (1) comprising a cycle gas circuit (5) subjecting the cycle gas to a thermodynamic change between a minimum pressure and a maximum pressure when the device is in operation, the device comprising at least one means (4) for driving the cycle gas in the circuit (3) such as a compressor wheel, said drive means (4) being rotationally coupled to the electric machine (3), the device (1) comprising an electrical junction box (6) sealed with respect to the outside of the device and in which passes an electrical circuitry (8) having a first end connected to the electric machine (3) and a second end connected to at least one electrical connector (7) opening to the outside of the junction box (6) and located outside the casing (2), the device (1) comprising a supply line (15) for pressurized cycle gas comprising a first end connected to a portion of the circuit (5) in which the cycle gas is at a pressure higher than the minimum pressure and a second end communicating with the interior of the junction box (6), the junction box (6) comprising a communication passage (9) with the interior of the casing (2), the fluid circuit (5) comprising a return line (25) for the cycle gas comprising a first end communicating with the interior of the casing (2) and a second end connected to the circuit (5), the supply line (15), the passage (9) and the return line (25) being configured to withdraw a fraction of the cycle gas flowing in the circuit (5) to circulate it in the junction box (6) in order to cool the latter before returning to the circuit (5).

2. The device according to claim 1, wherein the first end of the supply line (15) is connected to the circuit (5) downstream of an outlet of a drive means (4).

3. The device according to claim 1 or 2, wherein the second end of the supply line (15) opens into the casing (2) and/or into the junction box (6).

4. The device according to any one of claims 1 to 3, wherein the first end of the return line (25) opens into the casing (2) and/or into the junction box (6).

5. The device according to any one of claims 1 to 4, wherein the second end of the return line (25) is connected to the circuit (5) upstream of an inlet of a drive means (4).

6. The device according to any one of claims 1 to 5, comprising a member (11) for regulating the flow of the fluid circulating in the supply line (15).

7. The device according to claim 6, wherein the flow regulating member (11) comprises at least one of: a valve, a calibrated orifice.

8. The device according to any one of claims 1 to 7, wherein the fluid circuit (5) comprises a member (12) for cooling the fluid flow such as a heat exchanger disposed between an outlet of the circulation means (4) and the first end of the branch line (15).

9. The device according to any one of claims 1 to 8, wherein the passage (9) and a first end of the return line (25) are located at opposite ends of the junction box (6).

10. The device according to any one of claims 1 to 9, wherein the electrical circuitry (8) which passes through the junction box (6) comprises a set of electrical cable(s) and wherein the passage (9) comprises a communication orifice between the interior of the junction box (6) and the interior of the casing (2) and through which the set of cable(s) extends.

11. The device according to any one of claims 1 to 10, comprising at least two distinct casings (2) each containing an electric machine (3) for driving respective drive means (4), each electric machine (3) being provided with a respective electrical junction box (6) communicating with the casing (2) via a passage (9), the device comprising at least two supply lines (15) for pressurized cycle gas, each comprising a first end connected to a portion of the circuit (5) in which the cycle gas is at a pressure higher than the minimum pressure and a second end communicating with the interior of a corresponding junction box (6).

12. The device according to claim 11, wherein the first end of a first supply line (15) to the casing of a first electric machine (3) is connected to the fluid circuit (5) downstream of the outlet of a first drive means (4), the device comprising a transfer line (35) having a first end connected to the casing (2) of the first electric machine (3) and a second end opening into the junction box (6) of the second electric machine (3), the device (1) comprising a return line (25) comprising a first end communicating with the second casing (2) and a second end connected to the circuit (5), the first supply line (15), the transfer line (35), the passages (9) and the return line (25) being configured to withdraw a fraction of the fluid flow flowing in the fluid circuit (5) to circulate it in series in the junction boxes (6) in order to cool them before returning to the circuit (5).

13. The device according to claim 11, comprising two supply lines (15) having first ends connected to the circuit (3) and second ends communicating in parallel respectively with the two junction boxes (6) and/or with the two casings (2).

14. The device according to claim 13, wherein the first ends of the two supply lines (15) are connected to a same portion of the circuit (3).

15. An installation (10) for refrigeration and/or liquefaction comprising a refrigerator having a working circuit (5) of a cycle gas, said circuit comprising, arranged in series, at least one compression stage (4) of the cycle gas, at least one cooling member (12, 14) for the cycle gas, at least one expansion stage (16) of the cycle gas and at least one reheating member (17, 14) for the cycle gas, comprising a circulation device (1) according to any one of claims 1 to 14, wherein the drive means (4) comprises a compressor wheel forming a compression stage.

16. The installation according to claim 15, wherein the at least one reheating member for the cycle gas comprises a heat exchanger (17) in thermal exchange with an element (19) to be cooled, for example a fluid flow.

17. The installation according to claim 15 or 16, wherein the cycle gas comprises at least one of: nitrogen, helium, hydrogen, argon, neon.

18. A method for cooling an electrical junction box (6) of an electric motor (2) of a circulation device according to any one of claims 1 to 14 or an installation according to any one of claims 15 to 17, comprising a step of withdrawing a fraction of the fluid flow flowing in the fluid circuit (5) and of circulating this fraction of fluid in the junction box (6) in order to cool the latter, then a step of returning this fraction of fluid to the fluid circuit (5).
